# EUROPÄISCHE PATENTANMELDUNG

(11) **EP 1 634 510 A1**
(43) Veröffentlichungstag der Anmeldung: **15.03.2006**
(21) Anmeldenummer: 05019407.5
(22) Anmeldetag: 07.09.2005
(51) Int. Cl.: A46B 13/00, B24D 13/14

(54) **Polierwerkzeug**

(30) Priorität: 14.09.2004 DE 202004014427 U
(71) Anmelder: C. Hilzinger-Thum Schleif- und Poliermittel-Werk GmbH, 78532 Tuttlingen (DE)
(72) Erfinder: Hilzinger, Joachim, 78532 Tuttlingen (DE)
(74) Vertreter: Patentanwälte Westphal, Mussgnug & Partner

(57) **Zusammenfassung**

Die Erfindung betrifft ein Polierwerkzeug, insbesondere eine Kopfbürste (1), mit einer Vielzahl von Borsten und/oder Borstenbündeln (10), welche als Besatzmaterial mit ihrem einen Ende in einem Grundkörper (2) gehalten sind oder mit ihrem anderen Ende die Besatzoberfläche der Kopfbürste (1) bilden, für die mechanische Oberflächenbehandlung. Die Borsten und/oder Borstenbündel (10) bestehen aus geflochtener Kordel.

## Beschreibung

Die Erfindung betrifft ein Polierwerkzeug, insbesondere eine Kopfbürste, für die mechanische Oberflächenbehandlung gemäß dem Oberbegriff des Patentanspruchs 1.

Die bekannten Polierwerkzeuge, insbesondere Kopfbürsten weisen eine Vielzahl von Borsten und/oder Borstenbündeln auf, welche als Besatzmaterial mit ihrem einen Ende in einem Grundkörper gehalten sind und mit ihrem anderen Ende die Besatzoberfläche des Polierwerkzeugs bilden. Solche Polierwerkzeuge werden häufig zur Innenbearbeitung von Hohlwaren, wie z. B. Spülbecken, Töpfe, Behälter und Kessel, eingesetzt. Als Polierbesatz dient hierfür Tampico-Fiber. Die Tampico-Fiber hat sich bestens für das Polieren von rostfreien Spülbecken herausgestellt. Die Tampico-Fiber wird aus der Ixtle-Agave, die im Hochland Nord-Mexikos wächst, gewonnen. So widerstandsfähig wie die Pflanze, die unter extremen Klimabedingungen gedeiht, ist auch die hieraus gewonnene Tampico-Fiber. Die Tampico-Fiber ist vorteilhafterweise biologisch abbaufähig und daher sehr umweltfreundlich. Die Tampico-Fiber zeichnet sich durch eine hohe Elastizität, Antielektrostatik, außerordentliche Widerstandsfähigkeit gegen Säuren, Laugen und eine verhältnismäßig große Beständigkeit gegen Verarbeitungshitze aus. Eingesetzt wird die Tampico-Fiber bei Schleifbürsten, Polierbürsten, Scheibenbürsten usw.

Diesen vielen Vorteilen der Tampico-Fiber stehen auch einige problematische Punkte gegenüber. Beim Einsatz dieser Tampico-Fasern als Polierbürste tritt allmählich eine Materialermüdung auf, die nach gewissen Standzeiten wegen der geringen Biegesteifigkeit der Faser zu deren Ermüdung führt und einen Austausch der Polierbürsten unerlässlich macht. Teilweise werden die Fiberfasern mit Polyamidfasern gemischt eingesetzt, um die Biegesteifigkeit zu erhöhen. Weiterhin sind auch Kopfbürsten bekannt, welche ausschließlich Polyamid als Besatzmaterial verwenden.

Der Nachteil des bekannten Besatzmaterials aus Polyamid liegt darin, dass es bei hohen Temperaturen, wie sie beim Polieren auftreten können, leicht schmilzt. Das geschmolzene Material setzt sich optisch klar erkennbar als braune Flecken auf dem zu bearbeitenden Werkstück ab und macht es somit zu Ausschuss.

Die Aufgabe der Erfindung liegt daher darin, Polierwerkzeuge, insbesondere Kopfbürsten, bereitzustellen, welche eine bessere Temperaturbeständigkeit bei gleichzeitig hoher Biegesteifigkeit aufweisen.

Die Aufgabe wird erfindungsgemäß gelöst durch ein Polierwerkzeug mit den Merkmalen des kennzeichnenden Teils des Schutzanspruchs 1.

Vorteilhafte Weiterbildungen und Ausgestaltungen der Erfindung sind in den Unteransprüchen angegeben.

Erfindungsgemäß ist das gattungsgemäße Polierwerkzeug mit Borsten und/oder Borstenbündeln aus geflochtener Kordel ausgestattet. Die Ausgestaltung der Borsten und/oder Borstenbündel aus geflochtener Kordel erhöht dabei die Stabilität des Besatzes.

Bevorzugt sind die Kordeln aus Sisal oder Jute oder einem sonstigen spinnbaren Material gefertigt. Sisal oder Jute sind deutlich hitzebeständiger als beispielsweise Kunststoff und eignen sich somit besonders als Besatzmaterial von Polierwerkzeugen, insbesondere Kopfbürsten, welches bei der Anwendung auf Grund der hohen Reibung hohen Temperaturen ausgesetzt ist.

Eine besondere Stabilität wird erreicht, wenn die geflochtene Kordel aus einer 6 bis 10-fach, vorzugsweise 8-fach geflochtenen Kordel besteht.

Bei einer vorteilhaften weiterbildung der Erfindung weisen die geflochtenen Kordeln eine Polyamidbeimischung auf, um die Biegesteifigkeit der Borsten weiter zu erhöhen.

Vorzugsweise sind die geflochtenen Kordeln mit einer Appretur versehen, welche die Kordeln zusätzlich verstärkt und verhindert, dass Feuchtigkeit in die einzelnen Fasern der Kordeln eindringt.

Die Erfindung wird an Hand der folgenden Figur ausführlich erläutert. Es zeigt
Figur 1 einen Axialschnitt durch eine Kopfbüste.

In Figur 1 ist ein Ausführungsbeispiel eines Polierwerkzeugs, welches als Kopfbürste 1 ausgebildet ist, nach der Erfindung dargestellt. Die Kopfbürste 1 weist einen im Wesentlichen halb-kugeligen Grundkörper 2 auf. Dieser Grundkörper 2 verfügt an seiner Oberfläche über eine Vielfalt von kreisförmigen Öffnungen, in welche Borsten oder Borstenbündel 10, welche unterschiedliche Durchmesser aufweisen können, eingesetzt sind. Die Borsten oder Borstenbündel 10 bilden das Besatzmaterial der Kopfbürste 1.

Die einzelnen Borsten oder Borstenbündel 10 können entweder klemmend in den erwähnten Öffnungen des Grundkörpers 2 oder mittels einem in diese Öffnungen eingefüllten Kunstharz oder einem sonstigen Kleber fixiert werden.

Die Borsten oder Borstenbündel 10 bestehen aus einer geflochtenen Sisal- oder Jutekordel. Dabei wird beispielsweise eine 6 bis 10-fach, im vorliegenden Beispiel eine 8-fach geflochtene Kordel verwendet. Die geflochtenen Kordeln weisen ein Metergewicht zwischen 8 und 16 gr/m auf. Die Borsten oder Borstenbündel 10 sind mit einer Appretur versehen, welche verhindert, dass Feuchtigkeit in das Besatzmaterial der Kopfbürste 1 eindringt.

Als Material für den Grundkörper 2 kann wie bei den bereits bekannten Kopfbürsten Holz, Metall oder ein den Anforderungen entsprechender Kunststoff verwendet werden.

Weiterhin kann die Kopfbürste 1 über einen bereits bekannten Befestigungsmechanismus, welcher nicht näher dargestellt wird, mit einer Antriebswelle einer Antriebseinrichtung verbunden werden. Beispielsweise kann die Kopfbürste 1 mittels einer zentralen Schraubenbohrung oder einer speziellen Spannvorrichtung mit der Antriebswelle verbunden werden.

## Patentansprüche

1. Polierwerkzeug, insbesondere Kopfbürste (1), mit einer vielzahl von Borsten und/oder Borstenbündeln (10), welche als Besatzmaterial mit ihrem einen Ende in einem Grundkörper (2) gehalten sind oder mit ihrem anderen Ende die Besatzoberfläche der Kopfbürste (1) bilden,
**dadurch gekennzeichnet, dass** die Borsten und/oder Borstenbündel (10) aus geflochtener Kordel bestehen.

2. Polierwerkzeug nach Anspruch 1,
**dadurch gekennzeichnet, dass** die geflochtene Kordel aus Sisal oder Jute oder einem sonstigen spinnbaren Material gefertigt ist.

3. Polierwerkzeug nach Anspruch 1 oder 2,
**dadurch gekennzeichnet, dass** die geflochtene Kordel aus einer 6 bis 10-fach, vorzugsweise 8-fach geflochtenen Kordel besteht.

4. Polierwerkzeug nach einem der vorhergehenden Ansprüche
**dadurch gekennzeichnet, dass** die geflochtenen Kordeln eine Polyamidbeimischung aufweisen.

5. Polierwerkzeug nach einem der vorgehenden Ansprüche,
**dadurch gekennzeichnet, dass** die geflochtene Kordeln mit einer Appretur versehen sind.
